# FASCICULE DE BREVET EUROPEEN

(11) **EP 3 706 100 B1**
(45) Date de publication et mention de la délivrance du brevet: **09.04.2025**
(21) Numéro de dépôt: 20161624.0
(22) Date de dépôt: 06.03.2020
(51) Int. Cl.: G08G 5/00, G08G 7/00

(54) **SYSTÈME DE GESTION D'UN PLAN DE MISSION AÉRIENNE DESTINÉ À ÊTRE EXÉCUTÉ PAR UNE PLURALITÉ DE PLATEFORMES DEVANT RÉALISER UNE PLURALITÉ DE TÂCHES ET PROCÉDÉ ASSOCIÉ**
VERWALTUNGSSYSTEM EINES LUFTEINSATZPLANS, DER DEN EINSATZ EINER VIELZAHL VON PLATTFORMEN VORSIEHT, DIE EINE VIELZAHL VON AUFGABEN AUSFÜHREN MÜSSEN, UND ENTSPRECHENDES VERFAHREN
SYSTEM FOR MANAGING AN AIR MISSION PLAN INTENDED TO BE RUN BY A PLURALITY OF PLATFORMS PERFORMING A PLURALITY OF TASKS AND ASSOCIATED METHOD

(30) Priorité: 08.03.2019 FR 1902374
(43) Date de publication de la demande: 09.09.2020
(73) Titulaire: Dassault Aviation, 75008 Paris (FR)
(72) Inventeur: DE BODMAN, Pierre, 92214 Saint Cloud (FR); HELENE, Nicolas, 92214 Saint Cloud (FR); HUET, Michaël, 92214 Saint Cloud (FR); KEZIRIAN, Philippe, 92214 Saint Cloud (FR); THURIG, Pascal, 92214 Saint Cloud (FR)
(74) Mandataire: Lavoix

(56) Documents cités:
- US-A1- 2015 354 964
- US-A1- 2016 146 622
- US-A1- 2016 216 711
- US-A1- 2016 300 494
- US-A1- 2017 254 664
- US-B1- 7 194 353

## Description

La présente invention concerne un système de gestion d'un plan de mission aérienne, destiné à être exécuté par une pluralité de plateformes devant réaliser une pluralité de tâches, selon le préambule de la revendication 1.

Un tel système de gestion est notamment destiné à être intégré dans une station de contrôle au sol d'une flotte d'aéronef, en parallèle d'un système de conduite de vol (« Flight Management System » ou « FMS » en anglais), pour permettre à un équipage au sol de gérer le plan de mission et ses évolutions.

En variante, le système de gestion est embarqué dans un aéronef, notamment dans le cockpit de l'aéronef.

Un tel système est destiné à être utilisé notamment pour planifier et suivre des missions complexes de reconnaissance et/ou de combat dans un espace aérien pouvant être hostile.

Les plateformes sont par exemple des aéronefs militaires, en particulier des avions ou des drones de reconnaissance et/ou de combat.

La mission comporte généralement une pluralité d'objectifs à réaliser, qui sont définis par un utilisateur, suivant des contraintes qui existent dans l'environnement.

Les objectifs à réaliser sont par exemple la destruction d'une cible, la neutralisation d'un système de défense aérienne, ou la suppression d'une menace, telle qu'un système de combat hostile. Chaque objectif à réaliser implique une pluralité de tâches à exécuter par au moins une plateforme.

Les contraintes subies par la mission sont par exemple des zones géographiques à éviter, des contraintes temporelles, des contraintes météorologiques, des règles d'engagement (par exemple, nécessité d'une identification visuelle avant un tir) etc.

Pour réaliser la mission avec succès, en évitant les pertes de matériel ou humaines, les tâches à exécuter doivent être planifiées de manière très précise dans le temps et dans l'espace, et doivent tenir compte des plateformes disponibles, de leurs capacités et de leur état opérationnel.

La planification de mission nécessite donc d'établir un plan de mission très précis comportant, pour chaque plateforme, la liste des tâches à effectuer, ainsi que la localisation et le temps auxquels chaque tâche doit être effectuée. Les plans de missions individuels des différentes plateformes doivent en outre être coordonnés entre eux.

Le plan de mission est ensuite mis en œuvre par les différentes plateformes qui exécutent les différentes tâches, sous la supervision de l'équipage de chaque plateforme.

Pour la détermination du plan de mission, des moteurs de calcul algorithmiques puissants existent, permettant d'automatiser la définition des tâches à partir des objectifs, et leur allocation aux différentes plateformes destinées à réaliser la mission.

De tels systèmes ne donnent cependant pas entière satisfaction. En effet, il est fréquent que le contexte de la mission évolue au cours du temps. En particulier, l'utilisateur du système de gestion souhaite dans certains cas modifier les objectifs de la mission, ou les contraintes s'appliquant à la mission.

De même, des événements extérieurs à la mission peuvent perturber son déroulement, comme par exemple la panne ou la neutralisation d'une plateforme, ou une modification de l'environnement tactique, notamment l'apparition d'une nouvelle menace.

US2017/0254664 décrit un système de gestion de mission d'une plateforme dans lequel une pluralité de plans de missions alternatifs sont déterminés avant le début de la mission, une mise à jour des temps de passages aux différents points de passage des plans de mission étant effectuée lors de la mission.

US2016/216711A1 décrit un procédé de planification d'un véhicule aérien sans pilote (UAV), par ex. avion pour l'exécution de la mission, consiste à fournir des instructions de plan de mission à l'UAV pour permettre à l'UAV de se déplacer d'un premier emplacement géographique à un deuxième emplacement géographique.

US2016/146622A1 décrit un système d'évaluation des menaces, c'est-à-dire système avionique, destiné à être utilisé dans un véhicule militaire, doté d'un processeur permettant d'évaluer l'impact d'une menace se déplaçant à l'extérieur des limites si le processeur détermine que l'emplacement de la menace en mouvement est déplacé à l'extérieur des limites.

US7194353B1 décrit un procédé de détermination de trajectoire de vol pour aéronef, consistant à ajuster la trajectoire de vol pour fournir une trajectoire de vol modifiée, de sorte que chaque cellule de grille intersectée par une trajectoire modifiée ait une valeur de risque de menace cumulée inférieure à la valeur définie.

Un but de l'invention est donc de fournir un système de gestion de plan de mission aérienne qui soit simple à utiliser, et qui permette néanmoins de s'adapter à des modifications du contexte de la mission, en particulier au cours de la mission.

À cet effet, l'invention a pour objet un système selon la revendication 1.

Le système selon l'invention peut comprendre l'une ou plusieurs des caractéristiques des revendications 2 à 11 ou une des caractéristiques suivantes, prise(s) isolément ou suivant toute combinaison techniquement possible :
- le moteur de calcul de mission est propre à transformer chaque objectif de la mission en une liste de tâches à effectuer pour réaliser l'objectif ;
- le moteur de calcul de mission est propre à répartir les tâches de mission de chaque objectif de la mission entre les plateformes destinées à effectuer la mission, en fonction des plateformes disponibles pour effectuer la mission, de l'état opérationnel de chaque plateforme et de l'environnement tactique autour des plateformes ;
- le moteur de calcul de mission est propre à engendrer un plan de mission pour chaque plateforme comportant la liste ordonnée des tâches à effectuer, le temps auquel la tâche doit être effectuée, les ressources à utiliser à un point de passage sur un point d'application, le mode d'utilisation des ressources au point de passage, les coordonnées géographiques du point de passage, et la trajectoire à réaliser à partir du point de passage pour effectuer cette tâche ;
- le plan de mission comporte en outre, pour chaque plateforme, un plan de vol comportant l'ensemble des points de passage de la mission, et des trajectoires de tâches, les tâches étant reliées par des trajectoires de rejointes ;
- le moteur de calcul de mission est propre à calculer la liste ordonnée des tâches à réaliser et le plan de vol en fonction des contraintes définies pour la mission, notamment des contraintes spatiales, temporelles, logiques, ou de ressources, et/ou d'un indicateur d'importance et/ou de priorité de la contrainte ;
- l'ensemble de gestion d'affichage est propre à afficher des informations représentatives d'un plan de mission prévisualisé ou d'un plan de mission proposé automatiquement en superposition des informations représentatives du plan de mission courant, incluant avantageusement des points de passage modifiés et/ou une trajectoire modifiée proposée pour le plan de mission prévisualisé ou pour le plan de mission proposé automatiquement;
- l'ensemble de gestion d'affichage est propre à afficher l'affichage d'une fenêtre de validation du plan de mission prévisualisé ou du plan de mission proposé automatiquement comprenant un bouton de validation propre à être sélectionné par l'utilisateur s'il est satisfait par le plan de mission prévisualisé ou du plan de mission proposé automatiquement, pour remplacer le plan de mission courant par le plan de mission prévisualisé ou par le plan de mission proposé automatiquement qui devient le nouveau plan de mission courant.

L'invention a également pour objet un procédé de gestion d'un plan de mission aérienne selon la revendication 12..

Le procédé selon l'invention peut comprendre l'une ou plusieurs des caractéristiques des revendications 13 ou 14, prise(s) isolément ou suivant toute combinaison techniquement possible.

L'invention sera mieux comprise à la lecture de la description qui va suivre, donnée uniquement à titre d'exemple, et faite en se référant aux dessins annexés, sur lesquels :
- [Fig 1] la figure 1 est un diagramme synoptique illustrant les composants d'un premier système de gestion de plan de mission selon l'invention ;
- [Fig 2] la figure 2 est une vue schématique illustrant une disposition potentielle d'afficheur dans le premier système de gestion selon l'invention ;
- [Fig 3] la figure 3 est un diagramme de principe illustrant la logique d'utilisation du système de gestion selon l'invention ;
- [Fig 4] la figure 4 est une vue d'une première fenêtre récapitulative de mission, comprenant des informations représentatives des tâches d'une mission courante dans l'environnement tactique ;
- [Fig 5] la figure 5 est une vue analogue à la figure 4 illustrant une étape de modification par un utilisateur d'un objectif de la mission ;
- [Fig 6] la figure 6 est une vue analogue à la figure 4 illustrant une étape d'affichage des modifications effectuées par l'utilisateur, avant calcul par le moteur de calcul ;
- [Fig 7] la figure 7 est une vue analogue à la figure 4 illustrant une étape d'affichage d'un plan de mission prévisualisé, avant validation par l'utilisateur ;
- [Fig 8] la figure 8 est une vue analogue à la figure 4 illustrant un nouveau plan de mission courant, après validation par l'utilisateur du plan de mission prévisualisé de la figure 7 ;
- [Fig 9] la figure 9 est une vue d'une deuxième fenêtre récapitulative de mission comprenant des objectifs de mission et des informations représentatives des tâches d'une mission courante ;
- [Fig 10] la figure 10 est une vue analogue à la figure 9, lors de l'insertion d'un nouvel objectif de mission par l'utilisateur ;
- [Fig 11] la figure 11 est une vue analogue à la figure 9, après calcul du nouveau plan de mission prévisualisé par le moteur de calcul ; et
- [Fig 12] la figure 12 est une vue de détails de l'affichage de la figure 4, lors d'une modification du contexte de mission, résultant d'un événement se produisant sur une plateforme destinée à exécuter la mission.

Dans les figures, les vues représentent des fenêtres d'affichage réelles d'afficheurs aéronautiques, comportant des informations en langue anglaise, qui est la langue utilisée dans les afficheurs de ce domaine. Le cas échéant, et si nécessaire, les informations sont traduites en français dans la description qui suit.

Sur la figure 1 est illustré schématiquement un premier système 10 de gestion d'un plan de mission selon l'invention. Dans cet exemple, le système de gestion 10 est intégré dans une infrastructure 12 de commande d'une flotte de plateformes 14 destinées à effectuer la mission.

Le système de gestion 10 est par exemple intégré dans une infrastructure de commande de mission au sol, et/ou dans un dispositif électronique portable (par exemple une tablette), ou dans un ordinateur de type PC.

En variante, le système de gestion 10 est intégré dans le cockpit d'une plateforme 14.

Les plateformes 14 de la flotte sont avantageusement des aéronefs, en particulier des aéronefs militaires. Les aéronefs sont par exemple des avions militaires de chasse ou de reconnaissance, ou/et des drones.

D'une manière connue, l'infrastructure de commande 12 est destinée à commander l'ensemble des systèmes de chaque plateforme 14, lors de la mission.

L'infrastructure de commande 12 comporte notamment, outre le système 10 de gestion de plan de mission, un système 16 de conduite et d'exécution de mission de chaque plateforme 14 de la flotte, et un système 18 de gestion et de suivi des systèmes avion de chaque plateforme 14 de la flotte. Elle comprend en outre un système 19 de gestion des charges utiles (en anglais « payloads »), notamment des capteurs et des armements de chaque plateforme 14 et un système 21 de surveillance de l'environnement tactique autour de chaque plateforme 14.

Le système de conduite et d'exécution de mission 16 est destiné à assister le pilote de la plateforme 14 pour mener la navigation de la plateforme 14 lors de la mission. Il est propre à fournir des informations notamment sur la route suivie par la plateforme 14, et sur des paramètres d'évolution de la plateforme 14 tels que la consommation en carburant.

Il est également propre à guider la plateforme 14 pour lui faire suivre une trajectoire prédéterminée pour la mission et réaliser les tâches planifiées dans le plan de mission courant.

Le système 18 de gestion et de suivi des systèmes avion est notamment destiné à permettre à l'équipage de suivre et éventuellement de piloter l'ensemble des systèmes avion. Les systèmes avion incluent notamment les systèmes hydrauliques électriques et de conditionnement de la plateforme 14.

De même, le système 19 de gestion des charges utiles est notamment destiné à permettre à l'équipage de suivre et éventuellement de piloter l'ensemble des charges utiles, notamment les armements et les capteurs associés.

Les systèmes 18, 19 sont propres en particulier à déterminer un état de fonctionnement de la plateforme 14 et de ses charges utiles, notamment la présence de défauts et de pannes présents sur la plateforme 14 et sur ses charges utiles au sol et/ou en vol.

Le système de gestion 10 selon l'invention est raccordé aux systèmes 18, 19 de chaque plateforme 14 pour prendre en compte l'état de la plateforme et de ses charges utiles dans les calculs de plans de mission.

Le système de surveillance 21 de l'environnement tactique est propre à fournir des informations en temps réel sur l'environnement tactique dans lequel chaque plateforme 14 évolue.

L'environnement tactique inclut notamment les cibles et les menaces potentielles, les équipements et positions alliées, les zones hostiles ou amies. Les informations incluent notamment la position et le déplacement éventuel de chacun des composants de l'environnement tactique.

En référence à la figure 10, la mission comporte au moins un objectif 20 à réaliser (voir figure 9), en suivant un plan de mission respectant au moins une contrainte de la mission.

L'objectif 20 est par exemple la reconnaissance d'une zone, la destruction d'une cible, la neutralisation d'un système de défense aérienne, la suppression d'une menace, telle qu'une plateforme de combat hostile, la veille air-air, l'appui des troupes au sol (« close air support » en anglais), etc.

Chaque objectif 20 se décompose en une pluralité de tâches élémentaires 22 devant être réalisée par une ou plusieurs plateformes 14 de la mission, en respectant les contraintes de la mission.

Les tâches élémentaires 22 sont par exemple des tâches de navigation, comme se rendre sur un point de passage, des trajectoires à réaliser à partir de ce point de passage, des ressources à utiliser à ce point de passage sur le point d'application de la tâche, et éventuellement l'activation d'un mode d'utilisation des ressources à utiliser, par exemple un mode de prise de carte par un radar.

Le plan de mission comporte, pour chaque plateforme 14 de la flotte, la liste ordonnée des tâches de mission 22 à réaliser par cette plateforme 14, associée à un plan de vol pour cette plateforme 14.

Le plan de mission est par exemple matérialisé par un ou plusieurs fichiers informatiques contenant les données de liste ordonnée et les données de plan de vol.

Le plan de vol comporte l'ensemble des points de passage 24 de la mission (visibles sous forme de pictogrammes sur la figure 4), l'ensemble des trajectoires 26 à réaliser pour chaque tâche de la mission à partir d'un point de passage 24, et les trajectoires de rejointes 28 entre les tâches successives de la mission, chaque trajectoire de rejointe 28 reliant l'extrémité finale de la trajectoire 26 à réaliser pour une tâche de la mission et le point de passage 24 associé à la tâche suivante de la mission.

Les contraintes de la mission incluent des contraintes spatiales, par exemple des zones 30 ou des niveaux de vol interdits, des routes aériennes 32 ou des niveaux de vol imposés, ou plus globalement des zones de vol libre et/ou des zones de vol imposé par les voies aériennes.

Les contraintes de la mission comportent en outre des contraintes temporelles, en particulier un horaire de départ de la mission et/ou un horaire imposé d'arrivée à chaque point de passage de la mission.

Les contraintes de la mission comportent en outre des contraintes logiques, par exemple des impossibilités d'effectuer une tâche donnée après une autre tâche donnée ou au contraire, des nécessités d'effectuer une tâche donnée après une autre tâche donnée.

Les contraintes de la mission comportent également des contraintes de ressources, associées à chaque plateforme, résultant des capacités de la plateforme et de son état opérationnel en termes de défauts et/ou de pannes sur un ou plusieurs systèmes de la plateforme 14.

Par exemple, les capacités et/ou l'état opérationnel de la plateforme 14 peuvent imposer une vitesse maximale pouvant être atteinte par la plateforme 14, une autonomie définie de la plateforme 14, ou encore l'impossibilité d'effectuer certaines tâches comme un tir ou une reconnaissance.

Par exemple, si un système d'arme est défectueux, la plateforme 14 est dans l'impossibilité d'effectuer un tir au moyen de ce système d'arme. De même, si un capteur est défectueux, la plateforme 14 est dans l'impossibilité d'effectuer une tâche de reconnaissance.

Les contraintes de mission sont avantageusement associées à au moins un indicateur d'importance ou/et de priorité de la contrainte. L'indicateur est par exemple un indicateur de respect ou non d'une contrainte ou un indicateur numérique traduisant une gradation entre une contrainte forte et une contrainte faible.

En référence à la figure 1 et à la figure 2, le système de gestion 10 comporte au moins un calculateur 40 de plan de mission, au moins un afficheur 42, 43 et au moins un ensemble de gestion 44 d'affichage sur l'afficheur 42, 43 propre à afficher, sur l'afficheur 42, 43 au moins une fenêtre récapitulative 46, 48 comportant des informations représentatives de tâches d'un plan de mission en cours.

Le système de gestion 10 comporte en outre avantageusement un outil de saisie 49, par exemple un clavier, une souris et/ou un écran tactile, destiné à permettre des interactions avec un utilisateur.

Dans cet exemple, le calculateur 40 de plan de mission comporte au moins un processeur 50 et au moins une mémoire 52 contenant des modules logiciels propres à être exécutés par le processeur 50.

La mémoire 52 contient au moins un module logiciel 54 d'interface de saisie, par un utilisateur, d'objectifs et de contraintes de la mission, au moins un module logiciel 56 d'interface d'acquisition d'états opérationnels de plateformes 14 devant réaliser les tâches de la mission et d'acquisition de données d'environnement tactique autour des plateformes 14.

La mémoire 52 contient en outre un moteur 58 de calcul de mission, propre à déterminer un plan de mission comportant une liste de tâches à effectuer pour remplir les objectifs de la mission en respectant les contraintes, et une allocation des tâches entre les plateformes 14, en tenant compte des capacités et/ou de l'état opérationnel des plateformes 14.

La mémoire 52 contient en outre un module 59 de gestion de cycle du plan de mission, destiné à piloter l'interface de saisie 54, l'interface d'acquisition 56 et le moteur de calcul 58 pour mettre en œuvre un cycle d'établissement de plans de mission

L'interface de saisie 54 est destinée à être activée par un utilisateur pour saisir des objectifs et/ou des contraintes de la mission définissant un contexte de mission.

L'interface de saisie 54 est par exemple réalisée sous forme d'au moins une fenêtre de saisie 60 (voir figure 5) destinée à être affichée sur un afficheur 42, 43 par l'ensemble de gestions d'affichage 44.

La fenêtre de saisie 60 permet à l'utilisateur de définir un nouveau contexte de mission comportant au moins un objectif et/ou une contrainte différents des objectifs et des contraintes du plan de mission courant.

L'interface de saisie 54 est propre à recueillir une saisie de l'utilisateur au moyen de la fenêtre de saisie, pour définir au moins un nouvel objectif de mission, par exemple une nouvelle reconnaissance, un nouveau tir, ou/et une nouvelle contrainte de la mission, par exemple un horaire de passages différents ou à un point de passage imposé.

L'interface de saisie 54 comporte de préférence au moins un bouton d'activation de la saisie 62 propre à être activé par l'utilisateur pour valider la saisie et permettre d'afficher sur l'afficheur 42, 43, des informations représentatives des modifications du contexte de mission.

L'interface de saisie 54 comporte également un bouton de prévisualisation 64 (voir figure 6), propre à permettre l'activation du moteur de calcul 58 de mission et l'affichage d'informations représentatives des tâches d'un plan de mission prévisualisé obtenu après activation du moteur de calcul 58.

Elle comporte aussi un bouton 66 de validation du plan de mission prévisualisé (voir figure 7), propre à être activé par l'utilisateur pour remplacer le plan de mission courant par le plan de mission prévisualisé, comme on le verra plus bas.

L'interface d'acquisition 56 est propre à interroger ponctuellement ou périodiquement le système de gestion et de suivi des systèmes avions 18 et/ou le système 19 de gestion des charges utiles pour déterminer une modification d'un état opérationnel d'au moins une plateforme 14 ou de ses charges utiles. Elle est apte à interroger ponctuellement ou périodiquement le système de conduite et d'exécution de mission 16 de chaque plateforme pour déterminer la position de la plateforme 14 et pour déterminer si une nouvelle contrainte par exemple météorologique, s'applique.

L'interface d'acquisition 56 est propre également à interroger ponctuellement ou périodiquement le système 21 de surveillance de l'environnement tactique pour déterminer un changement d'environnement tactique, par exemple l'apparition d'une nouvelle menace.

La modification d'état opérationnel, de contrainte ou d'environnement tactique déterminée par l'interface d'acquisition 56 crée un nouveau contexte de mission présentant au moins un état opérationnel et/ou un environnement tactique différent de l'état opérationnel et/ou de l'environnement tactique du contexte de mission courant.

Lorsque l'interface d'acquisition 56 détecte un nouveau contexte de mission, le moteur de mission 58 est propre à s'activer sans requête d'un utilisateur pour calculer un plan de mission proposé automatiquement, des informations représentatives des tâches du plan de mission proposé automatiquement étant affichées sur l'afficheur 42, 43, après activation du moteur de calcul 58.

L'interface d'acquisition 56 comporte en outre un bouton de validation 68 du plan de mission proposé automatiquement (voir figure 12), propre à être activé par l'utilisateur pour remplacer le plan de mission courant par le plan de mission proposé automatiquement.

Le moteur de calcul 58 comporte une application 70 de gestion d'objectifs, une application 72 d'allocation de tâches, et une application de génération 74 d'un plan de mission tenant compte des contraintes de mission, le plan de mission étant obtenu pour chaque plateforme 14.

L'application de gestion 70 est propre à transformer chaque objectif de la mission en une liste de tâches à effectuer pour réaliser l'objectif. L'application 70 est ainsi propre à identifier un objectif saisi par l'utilisateur, et en fonction du type d'objectif saisi par l'utilisateur, à définir la liste des tâches, avantageusement à l'aide d'une base de données de tâches de mission (non représentée).

Par exemple, si l'objectif est de neutraliser une cible, les tâches de mission comportent par exemple une approche de la cible, une mesure de position de la cible, une préparation de tir, et un tir.

L'application d'allocation 72 est propre à répartir les tâches de mission de chaque objectif de la mission entre les plateformes 14 destinées à effectuer la mission, en fonction des plateformes 14 disponibles pour effectuer la mission, de l'état opérationnel de chaque plateforme 14 et de l'environnement tactique autour des plateformes 14.

L'application de génération 74 est propre à engendrer un plan de mission pour chaque plateforme 14 comportant la liste ordonnée des tâches à effectuer, le temps auquel la tâche doit être effectuée, les ressources à utiliser à un point de passage 24 sur un point d'application, le mode d'utilisation des ressources au point de passage 24, les coordonnées géographiques du point de passage 24, et la trajectoire 26 à réaliser à partir du point de passage 24 pour effectuer cette tâche.

Le plan de mission comporte en outre, pour chaque plateforme 14, un plan de vol comportant l'ensemble des points de passage 24 de la mission, et des trajectoires 26 de tâches, les tâches étant reliées par des trajectoires de rejointes 28.

La liste ordonnée des tâches à réaliser et le plan de vol sont calculés en fonction des contraintes définies pour la mission, notamment des contraintes spatiales, temporelles, logiques, ou de ressources, telles que définies plus haut. La génération du plan de mission tient également compte de l'indicateur d'importance et/ou de priorité de la contrainte.

Le plan de mission est par exemple fourni par le moteur de mission 58 sous forme d'au moins un fichier informatique comprenant la liste des tâches à réaliser et le plan de vol associé.

Le module de gestion de cycle 59 est destiné à piloter l'interface de saisie 54, l'interface d'acquisition 56 et le moteur de calcul 58 pour mettre en œuvre un cycle d'établissement de plan de mission, représenté sur la figure 3.

Initialement, avant la mission ou au début de la mission, le module de gestion de cycle 59 est propre à permettre la définition des objectifs et des contraintes d'un plan de mission courant 80, sur la base d'un contexte de mission souhaité 82 chargé dans le système 10 ou défini à partir de l'interface de saisie 54 et à activer ce plan de mission courant 80 pour permettre la réalisation de la mission.

Comme indiqué plus haut, le contexte de mission souhaité 82 comporte au moins les objectifs de la mission, les contraintes appliquées sur la mission, l'état opérationnel de chaque plateforme 14 et l'environnement tactique autour des plateformes 14.

Puis, lorsque l'utilisateur souhaite modifier les objectifs ou les contraintes de la mission au moyen de l'interface de saisie 54, le module de gestion de cycle 59 est propre à activer l'ensemble de gestion d'affichage 44 pour l'afficher sur l'afficheur 42, 43 une fenêtre de saisie 60. Le module de gestion de cycle 59 est propre à recueillir la saisie d'un nouvel objectif ou/et d'une nouvelle contrainte effectuée par l'utilisateur, une fois le bouton d'activation 62 activé par l'utilisateur. Ceci définit un contexte de mission modifié 84.

Le module de gestion de cycle 59 est alors propre à initier l'affichage sur l'afficheur 42, 43, par l'ensemble de gestion d'affichage 44, d'informations représentatives des modifications 86 d'objectifs et de contraintes de la mission, en superposition des informations représentatives du plan de mission courant, sans calculer de plan de vol avec le moteur de mission 58 à ce stade. Le module de gestion de cycle 59 est alors propre à initier l'affichage d'une fenêtre d'activation du calcul 88 (visible sur la figure 6) comprenant le bouton de prévisualisation 64.

Les modifications 86 comportent par exemple un ou plusieurs points d'application supplémentaires 89.

Le module de gestion de cycle 59 est propre, après activation du bouton de prévisualisation 64 par l'utilisateur, à activer le moteur de calcul 58 pour engendrer un plan de mission prévisualisé 90 tenant compte des modifications 86 présentes dans le contexte de mission modifié 84. Il est alors propre à initier l'affichage sur l'afficheur 42, 43, par l'ensemble de gestion d'affichage 44, d'informations représentatives du plan de mission prévisualisé 90 en superposition des informations représentatives du plan de mission courant 80 et à lancer l'affichage, sur l'afficheur 42, 43, d'une fenêtre 92 de validation du plan de mission prévisualisé (voir figure 7) comprenant le bouton de validation 66.

Comme le plan de mission courant 80, le plan de mission prévisualisé 90 comporte la liste ordonnée des tâches à effectuer, le temps auquel la tâche doit être effectuée, les ressources à utiliser à un point de passage 24 sur un point d'application, le mode d'utilisation des ressources au point de passage 24, les coordonnées géographiques du point de passage 24, et la trajectoire 26 à réaliser à partir du point de passage 24 pour effectuer cette tâche. Il comprend un plan de vol comportant l'ensemble des points de passage 24 de la mission, l'ensemble des trajectoires 26 à réaliser pour chaque tâche de la mission à partir d'un point de passage 24, et les trajectoires de rejointes 28 entre les tâches successives de la mission, chaque trajectoire de rejointe 28 reliant l'extrémité finale de la trajectoire 26 à réaliser pour une tâche de la mission et le point de passage 24 associé à la tâche suivante de la mission.

Sur validation du bouton de validation 66 par l'utilisateur, le module de gestion de cycle 59 est propre à remplacer le plan de mission courant 80 par le plan de mission prévisualisé 90 qui devient le nouveau plan de mission courant.

Sur l'afficheur 42, 43, les informations représentatives du plan de mission courant 80 sont alors remplacées par les informations représentatives du plan de mission prévisualisé 90.

En parallèle, l'interface d'acquisition 56 est propre à ponctuellement ou périodiquement s'activer pour déterminer un changement éventuel d'état opérationnel, de contrainte ou d'environnement tactique d'une plateforme 14, modifiant le contexte de mission 82 et définissant un contexte de mission modifié 84 et à activer le module de gestion de cycle 59 en cas de changement du contexte de mission 82.

Dans ce cas, le module de gestion de cycle 59 est propre à activer automatiquement le moteur de calcul 58 pour engendrer un plan de mission proposé automatiquement 94 et pour lancer l'affichage, sur l'afficheur 42, 43, d'une fenêtre de validation 96 du plan de mission proposé automatiquement (voir figure 12) comprenant le bouton de validation 68.

Comme le plan de mission courant, le plan de mission proposé automatiquement 94 comporte la liste ordonnée des tâches à effectuer, le temps auquel la tâche doit être effectuée, les ressources à utiliser à un point de passage 24 sur un point d'application, le mode d'utilisation des ressources au point de passage 24, les coordonnées géographiques du point de passage 24, et la trajectoire 26 à réaliser à partir du point de passage 24 pour effectuer cette tâche. Il comprend un plan de vol comportant l'ensemble des points de passage 24 de la mission, et des trajectoires 26 de tâches, les tâches successives étant reliées par des trajectoires de rejointes 28.

Sur validation du bouton de validation 68 par l'utilisateur, le module de gestion de cycle 59 est propre à remplacer le plan de mission courant 80 par le plan de mission proposé automatiquement 94 qui devient le nouveau plan de mission courant.

Sur l'afficheur 42, 43, les informations représentatives du plan de mission courant 80 sont alors remplacées par les informations représentatives du plan de mission proposé automatiquement 94.

L'ensemble de gestion d'affichage 44 comporte un processeur graphique et une mémoire contenant des modules logiciels propres à être exécutés par le processeur graphique pour afficher sur chaque afficheur respectif 42, 43, des fenêtres récapitulatives du plan de mission 46, 48, les fenêtres de dialogue 62, 88, 92, 96 et les informations représentatives des plans de mission.

Dans l'exemple représenté sur les figures 2 et 4 à 8, au moins un afficheur 42 est destiné à l'affichage d'une fenêtre récapitulative 46 comportant une vue géographique 100 du terrain dans lequel la mission doit être effectuée, également désignée par le terme « image tactique ». La vue géographique 100 comporte en particulier une représentation des zones interdites 30, et/ou des terrains amis 102 ou hostiles 104 et avantageusement d'une ligne 105 de séparation entre les terrains 102, 104.

Les informations représentatives des tâches de la mission sont alors des représentations des points de passage 24, des trajectoires 26 de la mission, des trajectoires 28 de rejointes, et éventuellement des données relatives aux tâches à effectuer.

Optionnellement, l'ensemble de gestion d'affichage 44 est propre à afficher en superposition de la fenêtre récapitulative 46, une fenêtre de suivi temporel 106 listant, pour le plan de mission courant, les tâches successives 108 d'une plateforme 14 individuelle, ou d'un groupe de plateformes 14, sur une ligne de temps 110.

Dans l'exemple représenté sur les figures 9 à 11, au moins un afficheur 43 est destiné à l'affichage d'une fenêtre récapitulative 48 comportant un tableau de tâches successives 22 planifiées du plan de mission courant.

Les informations représentatives sont alors une désignation de la tâche planifiée 22 à effectuer (ici « Task A1 », « Task A2 », « Task B », etc.), la mention de la plateforme 14 destinée à effectuer la tâche (« UCAV »), et des indications relatives à l'exécution de la tâche, telles que le point de passage (« Waypoint ») auquel la tâche doit être effectuée, et le temps auquel la tâche doit être effectuée (« Time »).

La fenêtre récapitulative comporte en outre avantageusement un tableau d'objectifs définis (« Mission goals ») et de décomposition en tâches à planifier 22A (« Tasks to plan »), associées chacune à un point d'application 89A de la tâche («Task application point »).

Un bouton 107 de modification d'objectifs est en outre affiché pour permettre l'activation de l'interface de saisie 54 et l'ajout d'un nouvel objectif.

Chaque tâche à planifier 22A dans le tableau d'objectifs définis se décompose en une ou plusieurs tâches planifiées 22 dans le tableau des tâches planifiées. De même, chaque tâche planifiée 22 résulte d'une ou plusieurs tâches à planifier 22A.

Le fonctionnement du système de gestion 10 de plan de mission va maintenant être décrit.

Initialement, l'utilisateur définit ou charge un contexte de mission 82 comportant les objectifs de la mission et les contraintes de la mission, en utilisant notamment l'interface de saisie 54. L'interface d'acquisition 56 charge l'état opérationnel des plateformes 14 et l'environnement tactique autour des plateformes.

L'utilisateur active le moteur de calcul de mission 58 pour définir un plan de mission courant 80.

Lorsque la mission commence, le plan de mission courant 80 s'active pour la réalisation de la mission. Les informations représentatives du plan de mission courant 80 s'affichent sur chaque fenêtre récapitulative 46, 48 comme illustré sur les figures 4 et 9.

Puis, lorsque l'utilisateur souhaite modifier le plan de mission courant 80, il active l'interface de saisie 54, par exemple en cliquant sur le point 89 de la vue géographique 100 sur lequel un nouvel objectif doit être réalisé.

Le module de gestion de cycle 59 active alors l'ensemble de gestion d'affichage 44 qui affiche une fenêtre de saisie 60 en superposition de la fenêtre récapitulative 46. La fenêtre de saisie 60 est ici un menu circulaire.

L'utilisateur saisit un nouvel objectif ou/et une nouvelle contrainte, et active le bouton d'activation 62 pour définir un contexte de mission modifié 84.

Le module de gestion de cycle 59 intègre alors la saisie faite par l'utilisateur et initie l'affichage sur la fenêtre récapitulative 46 d'informations représentatives des modifications 86, en superposition des informations représentatives du plan de mission courant 80.

Les informations représentatives des modifications 86 sont par exemple affichées dans une couleur différente de celle du plan de mission courant ou avec un graphisme différent. Aucun plan de vol n'ayant été calculé à ce stade pour ces modifications, seuls des points d'applications 89 sont affichés en complément des informations représentatives du plan de mission courant. Aucune trajectoire associée aux modifications 86 n'est donc visible sur la fenêtre récapitulative 46 à ce stade.

En référence à la figure 10, des informations représentatives des modifications 86 sont également affichées sur la fenêtre récapitulative 48 sous forme d'une nouvelle ligne d'objectifs et de tâches à planifier 22A dans le tableau de la fenêtre récapitulative 48, créant un contexte de mission modifié.

L'ensemble de gestion d'affichage 44 affiche également une fenêtre d'activation du calcul 88 (visible sur la figure 6) comprenant le bouton de prévisualisation 64 et un bouton d'annulation.

L'utilisateur sélectionne alors le bouton de prévisualisation 64. Le module de gestion de cycle 59 active le moteur de calcul 58 pour engendrer un plan de mission prévisualisé 90 tenant compte du contexte de mission modifié 84.

Comme illustré sur la figure 7, l'ensemble de gestion d'affichage 44 affiche alors des informations représentatives d'un plan de mission prévisualisé 90 en superposition des informations représentatives du plan de mission courant, incluant les points de passage modifiés 91, et la trajectoire modifiée 91A proposée pour le plan de vol prévisualisé 90.

Les informations représentatives du plan de mission prévisualisé 90 sont par exemple affichées dans une couleur différente de celle du plan de mission courant ou avec un graphisme différent.

Par ailleurs, les informations représentatives du plan de mission prévisualisé 90 sont aussi affichées sur la fenêtre de suivi temporel 106, sous forme d'une dérivation 111 de la ligne de temps 110, placée parallèlement à la ligne de temps 110, avec une synchronisation temporelle avec la ligne de temps 110.

En référence à la figure 11, les tâches planifiées 22 à exécuter se mettent alors à jour dans le tableau des tâches planifiées de la fenêtre 48, ajoutant les informations représentatives du plan de mission prévisualisé 90 à celles du plan de mission courant 80.

L'ensemble de gestion d'affichage 44 lance également l'affichage d'une fenêtre 92 de validation du plan de mission prévisualisé (voir figure 7) comprenant le bouton de validation 66 et avantageusement un bouton d'annulation.

S'il est satisfait par le plan de mission prévisualisé 90, l'utilisateur sélectionne le bouton de validation 66 visible sur la figure 7.

En référence à la figure 8, le module de gestion de cycle 59 remplace le plan de mission courant 80 par le plan de mission prévisualisé 90 qui devient le nouveau plan de mission courant. Les informations représentatives du plan de mission courant 80 sont alors remplacées sur les fenêtres récapitulatives 46, 48 par les informations représentatives du plan de mission prévisualisé 90. De même, la dérivation 111 de la ligne de temps 110 se substitue à la ligne de temps 110 sur la fenêtre de suivi temporel 106.

En parallèle, l'interface d'acquisition 56 s'active ponctuellement ou périodiquement, pour déterminer un changement éventuel de contrainte, d'état opérationnel d'une plateforme 14 et/ou d'environnement tactique, modifiant le contexte de mission 82 et définissant un contexte de mission modifié 84.

Dans ce cas, le module de gestion de cycle 59 active automatiquement le moteur de calcul 58 pour engendrer un plan de mission proposé automatiquement 94.

L'ensemble de gestion d'affichage 44 lance l'affichage sur la fenêtre récapitulative 46 d'informations représentatives du plan de mission proposé automatiquement 94.

En référence à la figure 12, ces informations comprennent par exemple une trajectoire modifiée 130 qui est affichée dans une couleur différente ou avec un graphisme différent, en superposition des informations représentatives du plan de mission courant 80.

L'ensemble de gestion d'affichage 44 affiche simultanément une fenêtre de validation 96 du plan de mission proposé automatiquement (voir figure 12) comprenant le bouton de validation 68 et avantageusement un bouton d'annulation.

Sur validation du bouton de validation 68 par l'utilisateur, le module de gestion de cycle 59 remplace le plan de mission courant 80 par le plan de mission proposé automatiquement 94 qui devient le nouveau plan de mission courant.

Les informations représentatives du plan de mission courant 80 sont alors remplacées par les informations représentatives du plan de mission proposé automatiquement 94 sur les fenêtres 46, 48 et 106.

Le système de gestion 10 est donc particulièrement utile pour mener et suivre des missions complexes impliquant plusieurs plateformes et de nombreux objectifs à réaliser. Le système de gestion 10 est très efficace lorsque des modifications de la mission se produisent, soit du fait de l'utilisateur, soit en raison d'événements inattendus affectant les plateformes 14 conduisant la mission.

Le système de gestion 10 permet à l'utilisateur de définir facilement un nouveau contexte de mission, en proposant un plan de mission alternatif. De même, en cas d'occurrence d'événements inattendus, le système de gestion 10 propose à l'utilisateur au moins un plan de mission alternatif à mettre en œuvre.

Dans une variante (non représentée), le moteur de calcul 58 calcule plusieurs plans de mission prévisualisés 90 ou plusieurs plans de mission proposés automatiquement 94, laissant un choix à l'utilisateur. Les informations représentatives des différents plans de missions sont par exemple présentées simultanément, notamment sur la fenêtre 46 ou successivement par activation d'un bouton de défilement (non représenté), notamment sur la fenêtre 48.

## Revendications

1. Système (10) de gestion d'un plan de mission aérienne destiné à être exécuté par une pluralité de plateformes (14) devant réaliser une pluralité de tâches, le système (10) comprenant :
- une interface de saisie (54), par un utilisateur, d'objectifs et de contraintes de la mission ;
- une interface d'acquisition (56) d'états opérationnels des plateformes (14) devant réaliser les tâches de la mission et d'acquisition de données d'environnement tactique autour des plateformes (14) ;
- un moteur de calcul (58) de mission, propre à déterminer un plan de mission comportant une liste de tâches à effectuer pour remplir les objectifs de la mission en respectant les contraintes ;
- au moins un afficheur (42, 43) et un ensemble de gestion d'affichage (44) sur l'afficheur (42, 43), propre à afficher, sur l'afficheur (42, 43), au moins une fenêtre récapitulative (46, 48) comportant des informations représentatives de tâches d'un plan de mission établi sur la base d'un contexte de mission courant ;
l'interface de saisie (54) et/ou l'interface d'acquisition (56) est propre à être activée pour définir au moins un nouveau contexte de mission comportant au moins un objectif, une contrainte, un état opérationnel et/ou un environnement tactique différent respectivement d'un objectif, d'une contrainte, d'un état opérationnel et/ou d'un environnement tactique du contexte de mission courant,
**caractérisé en ce que** le moteur de calcul (58) de mission est propre à déterminer un plan de mission comportant une allocation des tâches entre les plateformes (14) en tenant compte de l'état opérationnel des plateformes (14) et de l'environnement tactique autour des plateformes (14), le plan de mission calculé par le moteur de calcul (58) de mission comportant pour chaque plateforme (14), une liste ordonnée des tâches que doit réaliser la plateforme (14), associées à un plan de vol pour la plateforme (14) ;
le moteur de calcul (58) de mission étant propre à être activé pour déterminer un nouveau plan de mission en fonction du nouveau contexte de mission défini par l'interface de saisie (54) et/ou par l'interface d'acquisition (56),
l'ensemble de gestion d'affichage (44) étant propre à afficher, sur la fenêtre récapitulative (46, 48), des informations représentatives de tâches d'au moins un nouveau plan de mission obtenu par le moteur de calcul (58) en fonction du nouveau contexte de mission défini par l'interface de saisie (54) et/ou par l'interface d'acquisition (56).

2. Système (10) selon la revendication 1, dans lequel, après détermination du nouveau plan de mission, l'ensemble de gestion d'affichage (44) est propre à afficher, sur la fenêtre récapitulative (46, 48), au moins un bouton de validation (68) du nouveau plan de mission, propre à être sélectionné par l'utilisateur pour activer le nouveau plan de mission et remplacer le plan de mission courant.

3. Système (10) selon l'une quelconque des revendications 1 ou 2, dans lequel le moteur de calcul (58) de mission est propre à déterminer une pluralité de nouveaux plans de mission alternatifs en fonction du même nouveau contexte de mission défini par l'interface de saisie (54) et/ou par l'interface d'acquisition (56), l'ensemble de gestion d'affichage (44) étant propre à afficher successivement ou simultanément sur l'afficheur (42, 43), les informations représentatives de chaque nouveau plan de mission déterminé par le moteur de calcul (58) de mission en fonction du même nouveau contexte de mission défini par l'interface de saisie (54) et/ou par l'interface d'acquisition (56).

4. Système (10) selon l'une quelconque des revendications précédentes, dans lequel l'interface de saisie (54) est propre à être activée par l'utilisateur pour saisir un nouvel objectif ou une nouvelle contrainte de la mission et définir le nouveau contexte de mission, le nouveau plan de mission défini par le moteur de calcul (58) étant un plan de mission prévisualisé (90) tenant compte du nouvel objectif et/ou de la nouvelle contrainte de la mission saisie par l'utilisateur.

5. Système (10) selon la revendication 4, dans lequel, après saisie du nouvel objectif et/ou de la nouvelle contrainte, l'ensemble de gestion d'affichage (44) est propre à afficher des informations représentatives des modifications (86) d'objectif ou/et de contrainte de la mission, avant l'activation du moteur de calcul (58) de mission, et un bouton de prévisualisation (64) propre à être sélectionné par l'utilisateur pour activer le moteur de calcul (58) de mission et définir le plan de mission prévisualisé (90).

6. Système (10) selon l'une quelconque des revendications précédentes, dans lequel l'interface d'acquisition (56) est propre à détecter un événement modifiant les contraintes de la mission, de l'état opérationnel des plateformes (14), et/ou de l'environnement tactique et à transmettre au moteur de calcul (58) de mission au moins une nouvelle contrainte, un nouvel état opérationnel des plateformes (14), et/ou un nouvel environnement tactique, le nouveau plan de mission calculé par le moteur de calcul (58) de mission étant un plan de mission proposé automatiquement (94) tenant compte d'au moins une modification des contraintes de la mission, de l'état opérationnel des plateformes (14) et/ou de l'environnement tactique ayant été engendrée par l'événement, le moteur de calcul (58) de mission étant éventuellement propre à calculer le plan de mission proposé automatiquement (94) sans requête d'un utilisateur.

7. Système (10) selon l'une quelconque des revendications précédentes, dans lequel la liste ordonnée des tâches à réaliser comporte pour chaque tâche, au moins une ressource à utiliser pour la tâche, un mode d'utilisation de la ou de chaque ressource, un point de passage définissant le début de la tâche et/ou une trajectoire à réaliser pour cette tâche.

8. Système (10) selon l'une quelconque des revendications précédentes, dans lequel le plan de vol comporte l'ensemble des points de passage correspondant à chaque tâche que doit réaliser la plateforme (14), les trajectoires à réaliser pour la tâche et/ou les trajectoires de rejointes entre les points de passage.

9. Système (10) selon l'une quelconque des revendications précédentes, dans lequel la fenêtre récapitulative (46) d'un plan de mission courant comporte une vue géographique (100) du terrain dans lequel la mission est effectuée, les informations représentatives du plan de mission courant (80) étant représentées sur la vue géographique (100), les informations représentatives du nouveau plan de mission étant propres à être représentées en superposition ou en substitution des informations représentatives du plan de mission courant (80) sur la vue géographique.

10. Système (10) selon l'une quelconque des revendications précédentes, dans lequel la fenêtre récapitulative (48) du plan de mission courant comporte un tableau de tâches successives du plan de mission courant, le tableau de tâches successives étant propre à être modifié par l'ensemble de gestion d'affichage (44) pour afficher en addition ou en substitution, les tâches propres du nouveau plan de mission.

11. Système (10) selon l'une quelconque des revendications précédentes, dans lequel l'ensemble de gestion d'affichage (44) est propre à afficher une fenêtre de suivi temporel (106) listant, pour le plan de mission courant, les tâches successives (108) d'une plateforme (14) individuelle, ou d'un groupe de plateformes (14), sur une ligne de temps (110).

12. Procédé de gestion d'un plan de mission aérienne comprenant les étapes suivantes :
- fourniture d'un système (10) de gestion selon l'une quelconque des revendications précédentes ;
- saisie par un utilisateur à l'aide de l'interface de saisie (54), d'objectifs et de contraintes de la mission ;
- acquisition par l'interface d'acquisition (56) d'états opérationnels des plateformes (14) devant réaliser les tâches de la mission et/ou de données d'environnement tactique autour des plateformes (14) ;
- détermination par le moteur de calcul (58) de mission, d'un plan de mission comportant une liste de tâches à effectuer pour remplir les objectifs de la mission en respectant les contraintes,
- affichage sur l'afficheur (42, 43) par l'ensemble de gestion d'affichage (44) d'au moins une fenêtre récapitulative (46, 48) comportant des informations représentatives de tâches d'un plan de mission établi sur la base d'un contexte de mission courant ;
- définition par l'interface de saisie (54) et/ou l'interface d'au moins un nouveau contexte de mission comportant au moins un objectif, une contrainte, un état opérationnel et/ou un environnement tactique différent respectivement d'un objectif, d'une contrainte, d'un état opérationnel et/ou d'un environnement tactique du contexte de mission courant ;
**caractérisé par** les étapes suivantes :
- détermination par le moteur de calcul (58) de mission, du plan de mission comportant une allocation des tâches entre les plateformes (14) en tenant compte de l'état opérationnel des plateformes (14) et de l'environnement tactique autour des plateformes (14) le plan de mission calculé par le moteur de calcul (58) de mission comportant pour chaque plateforme (14), une liste ordonnée des tâches que doit réaliser la plateforme (14), associées à un plan de vol pour la plateforme (14) ;
- activation du moteur de calcul (58) de mission pour déterminer un nouveau plan de mission en fonction du nouveau contexte de mission défini par l'interface de saisie (54) et/ou par l'interface d'acquisition (56) ;
- affichage par l'ensemble de gestion d'affichage (44), sur la fenêtre récapitulative (46, 48), d'informations représentatives de tâches d'au moins un nouveau plan de mission obtenu par le moteur de calcul (58) en fonction du nouveau contexte de mission défini par l'interface de saisie (54) et/ou par l'interface d'acquisition (56).

13. Procédé selon la revendication 12, comprenant l'activation de l'interface de saisie (54) par l'utilisateur pour saisir un nouvel objectif ou une nouvelle contrainte de la mission et définir le nouveau contexte de mission, le nouveau plan de mission défini par le moteur de calcul (58) étant un plan de mission prévisualisé (90) tenant compte du nouvel objectif et/ou de la nouvelle contrainte de la mission saisie par l'utilisateur.

14. Procédé selon la revendication 12 ou 13, comprenant les étapes suivantes :
- détection par l'interface d'acquisition (56) d'un événement modifiant les contraintes de la mission, de l'état opérationnel des plateformes (14), et/ou de l'environnement tactique ; et
- transmission au moteur de calcul (58) de mission d'au moins une nouvelle contrainte, un nouvel état opérationnel des plateformes (14), et/ou un nouvel environnement tactique ;
le nouveau plan de mission calculé par le moteur de calcul (58) de mission étant un plan de mission proposé automatiquement (94) tenant compte d'au moins une modification des contraintes de la mission, de l'état opérationnel des plateformes (14) et/ou de l'environnement tactique ayant été engendrée par l'événement, le plan de mission proposé automatiquement (94) étant avantageusement calculé par le moteur de calcul (58) de mission sans requête d'un utilisateur.

## Patentansprüche

1. System (10) zur Verwaltung eines Lufteinsatzplans, der dazu bestimmt ist, um von einer Vielzahl von Plattformen (14) ausgeführt zu werden, die eine Vielzahl von Aufgaben ausführen sollen, das System (10) umfassend:
- eine Eingabeschnittstelle (54), durch einen Nutzer, von Zielen und Vorgaben des Einsatzes;
- eine Erfassungsschnittstelle (56) von Betriebszuständen von Plattformen (14), die die Aufgaben des Einsatzes ausführen sollen, und zur Erfassung von Daten der taktischen Umgebung um die Plattformen (14);
- eine Berechnungsmaschine (58) des Einsatzes, die geeignet ist, um einen Einsatzplan zu bestimmen, umfassend eine Liste von Aufgaben, die ausgeführt werden sollen, um die Ziele des Einsatzes unter Einhaltung der Vorgaben zu erfüllen;
- mindestens eine Anzeige (42, 43) und eine Anzeigeverwaltungsanordnung (44) auf der Anzeige (42, 43), die geeignet ist, um auf der Anzeige (42, 43) mindestens ein Übersichtsfenster (46, 48) anzuzeigen, umfassend Informationen, die repräsentativ für Aufgaben eines Einsatzplans sind, der basierend auf einem aktuellen Einsatzkontexts erstellt wird;
wobei die Eingabeschnittstelle (54) und/oder die Erfassungsschnittstelle (56) geeignet ist, um aktiviert zu werden, um mindestens einen neuen Einsatzkontext zu definieren, umfassend mindestens ein Ziel, eine Vorgabe, einen Betriebszustand und/oder eine taktische Umgebung, die sich jeweils von einem Ziel, einer Vorgabe, einem Betriebszustand und/oder einer taktischen Umgebung des aktuellen Einsatzkontextes unterscheiden,
**dadurch gekennzeichnet, dass** die Berechnungsmaschine (58) des Einsatzes geeignet ist, um einen Einsatzplan zu bestimmen, umfassend eine Zuweisung von Aufgaben zwischen den Plattformen (14) unter Berücksichtigung des Betriebszustands der Plattformen (14) und des taktischen Umfelds um die Plattformen (14) herum, der von der Berechnungsmaschine (58) des Einsatzes berechnete Einsatzplan umfassend für jede Plattform (14) eine geordnete Liste von Aufgaben, die die Plattform (14) ausführen soll, assoziiert mit einem Flugplan für die Plattform (14);
wobei die Berechnungsmaschine (58) des Einsatzes geeignet ist, um aktiviert zu werden, um einen neuen Einsatzplan basierend auf dem neuen Einsatzkontext zu bestimmen, der durch die Eingabeschnittstelle (54) und/oder durch die Erfassungsschnittstelle (56) definiert ist,
wobei die Anzeigeverwaltungsanordnung (44) geeignet ist, um auf dem Übersichtsfenster (46, 48) Informationen anzuzeigen, die repräsentativ für Aufgaben mindestens eines neuen Einsatzplans sind, der von der Berechnungsmaschine (58) abhängig von dem neuen Einsatzkontext erlangt wird, der von der Eingabeschnittstelle (54) und/oder von der Erfassungsschnittstelle (56) definiert wird.

2. System (10) nach Anspruch 1, wobei nach Bestimmen des neuen Einsatzplans die Anzeigeverwaltungsanordnung (44) geeignet ist, um auf dem Übersichtsfenster (46, 48) mindestens eine Bestätigungsschaltfläche (68) des neuen Einsatzplans anzuzeigen, die geeignet ist, um von dem Nutzer ausgewählt zu werden, um den neuen Einsatzplan zu aktivieren und den aktuellen Einsatzplan zu ersetzen.

3. System (10) nach einem der Ansprüche 1 oder 2, wobei die Berechnungsmaschine (58) des Einsatzes geeignet ist, um eine Vielzahl von neuen alternativen Einsatzplänen abhängig von demselben neuen Einsatzkontext zu bestimmen, der durch die Eingabeschnittstelle (54) und/oder die Erfassungsschnittstelle (56) definiert wird, wobei die Anzeigeverwaltungsanordnung (44) geeignet ist, um nacheinander oder gleichzeitig auf der Anzeige (42, 43) die Informationen anzuzeigen, die repräsentativ für jeden neuen Einsatzplan sind, der von der Berechnungsmaschine (58) des Einsatzes abhängig von demselben neuen Einsatzkontext bestimmt wird, der von der Eingabeschnittstelle (54) und/oder von der Erfassungsschnittstelle (56) definiert wird.

4. System (10) nach einem der vorherigen Ansprüche, wobei die Eingabeschnittstelle (54) geeignet ist, um von dem Nutzer aktiviert zu werden, um ein neues Ziel oder eine neue Vorgabe des Einsatzes einzugeben und den neuen Einsatzkontext zu definieren, wobei der von der Berechnungsmaschine (58) definierte neue Einsatzplan ein Vorschaueinsatzplan (90) ist, der das neue Ziel und/oder die neue Vorgabe des Einsatzes berücksichtigt, die von dem Nutzer eingegeben werden.

5. System (10) nach Anspruch 4, wobei nach Eingeben des neuen Ziels und/oder der neuen Vorgabe die Anzeigeverwaltungsanordnung (44) geeignet ist, um Informationen anzuzeigen, die repräsentativ für die Änderungen (86) des Ziels und/oder der Vorgabe des Einsatzes sind, bevor die Berechnungsmaschine (58) des Einsatzes aktiviert wird, und eine Vorschauschaltfläche (64), die geeignet ist, um von dem Nutzer ausgewählt zu werden, um die Berechnungsmaschine (58) des Einsatzes zu aktivieren und den Vorschaueinsatzplan (90) zu definieren.

6. System (10) nach einem der vorherigen Ansprüche, wobei die Erfassungsschnittstelle (56) geeignet ist, um ein Ereignis zu erfassen, das die Vorgaben des Einsatzes, den Betriebszustand der Plattformen (14) und/oder die taktische Umgebung ändert, und um an die Berechnungsmaschine (58) des Einsatzes mindestens eine neue Vorgabe, einen neuen Betriebszustand der Plattformen (14) und/oder eine neue taktische Umgebung zu übertragen, wobei der von der Berechnungsmaschine (58) des Einsatzes berechnete neue Einsatzplan ein automatisch vorgeschlagener Einsatzplan (94) ist, der mindestens eine Änderung der Vorgaben des Einsatzes, des Betriebszustands der Plattformen (14) und/oder der taktischen Umgebung berücksichtigt, die durch das Ereignis hervorgerufen wurde, wobei die Berechnungsmaschine (58) des Einsatzes optional geeignet ist, den automatisch vorgeschlagenen Einsatzplan (94) ohne Anforderung eines Nutzers zu berechnen.

7. System (10) nach einem der vorherigen Ansprüche, wobei die geordnete Liste der auszuführenden Aufgaben für jede Aufgabe mindestens eine für die Aufgabe zu verwendende Ressource, einen Nutzungsmodus der oder jeder Ressource, einen Durchgangspunkt, der den Beginn der Aufgabe definiert, und/oder eine für diese Aufgabe auszuführende Flugbahn umfasst.

8. System (10) nach einem der vorherigen Ansprüche, wobei die Flugbahn die Gesamtheit der Durchgangspunkte, die jeder Aufgabe entsprechen, die die Plattform (14) ausführen soll, die für die Aufgabe auszuführenden Flugbahnen und/oder die Flugbahnen für das Zusammentreffen zwischen den Durchgangspunkten umfasst.

9. System (10) nach einem der vorherigen Ansprüche, wobei das Übersichtsfenster (46) eines aktuellen Einsatzplans eine geografische Ansicht (100) des Geländes umfasst, in dem der Einsatz durchgeführt wird, wobei die für den aktuellen Einsatzplan (80) repräsentativen Informationen auf der geografischen Ansicht (100) dargestellt werden, wobei die für den neuen Einsatzplan repräsentativen Informationen geeignet sind, um als Überlagerung oder als Ersatz für die für den aktuellen Einsatzplan (80) repräsentativen Informationen auf der geografischen Ansicht dargestellt zu werden.

10. System (10) nach einem der vorherigen Ansprüche, wobei das Übersichtsfenster (48) des aktuellen Einsatzplans eine Tabelle mit aufeinanderfolgenden Aufgaben des aktuellen Einsatzplans umfasst, wobei die Tabelle mit aufeinanderfolgenden Aufgaben geeignet ist, um von der Anzeigeverwaltungsanordnung (44) geändert zu werden, um zusätzlich oder ersatzweise die Aufgaben aus dem neuen Einsatzplan anzuzeigen.

11. System (10) nach einem der vorherigen Ansprüche, wobei die Anzeigeverwaltungsanordnung (44) geeignet ist, um ein Zeitverfolgungsfenster (106) anzuzeigen, das für den aktuellen Einsatzplan die aufeinanderfolgenden Aufgaben (108) einer einzelnen Plattform (14) oder einer Gruppe von Plattformen (14) auf einer Zeitlinie (110) auflistet.

12. Verfahren zur Verwaltung eines Lufteinsatzplans, umfassend die folgenden Schritte:
- Bereitstellen eines Systems (10) zur Verwaltung nach einem der vorherigen Ansprüche;
- Eingeben, durch einen Nutzer mittels der Eingabeschnittstelle (54), von Zielen und Vorgaben des Einsatzes;
- Erfassen, durch die Erfassungsschnittstelle (56), von Betriebszuständen der Plattformen (14), die die Aufgaben des Einsatzes ausführen sollen, und/oder von Daten der taktischen Umgebung um die Plattformen (14) herum;
- Bestimmen, durch die Berechnungsmaschine (58) des Einsatzes, eines Einsatzplans, umfassend eine Liste von Aufgaben, die ausgeführt werden sollen, um die Ziele des Einsatzes unter Einhaltung der Vorgaben zu erfüllen;
- Anzeigen, auf der Anzeige (42, 43) durch die Anzeigeverwaltungsanordnung (44), von mindestens einem Übersichtsfenster (46, 48), umfassend Informationen, die repräsentativ für Aufgaben eines Einsatzplans sind, der basierend auf einem aktuellen Einsatzkontexts erstellt wird;
- Definieren, durch die Eingabeschnittstelle (54) und/oder die Schnittstelle, mindestens eines neuen Einsatzkontextes, umfassend mindestens ein Ziel, eine Vorgabe, einen Betriebszustand und/oder eine taktische Umgebung, die sich jeweils von einem Ziel, einer Vorgabe, einem Betriebszustand und/oder einer taktischen Umgebung des aktuellen Einsatzkontextes unterscheiden;
**gekennzeichnet durch** die folgenden Schritte:
- Bestimmen, durch die Berechnungsmaschine (58) des Einsatzes, des Einsatzplans, umfassend eine Zuweisung von Aufgaben zwischen den Plattformen (14) unter Berücksichtigung des Betriebszustands der Plattformen (14) und des taktischen Umfelds um die Plattformen (14) herum, der von der Berechnungsmaschine (58) des Einsatzes berechnete Einsatzplan umfassend für jede Plattform (14) eine geordnete Liste von Aufgaben, die die Plattform (14) ausführen soll, assoziiert mit einem Flugplan für die Plattform (14);
- Aktivieren der Berechnungsmaschine (58) des Einsatzes, um einen neuen Einsatzplan basierend auf dem neuen Einsatzkontexts zu bestimmen, der von der Eingabeschnittstelle (54) und/oder der Erfassungsschnittstelle (56) definiert wird;
- Anzeigen, durch die Anzeigeverwaltungsanordnung (44) auf dem Übersichtsfenster (46, 48) von Informationen, die repräsentativ für Aufgaben mindestens eines neuen Einsatzplans sind, der von der Berechnungsmaschine (58) abhängig von dem neuen Einsatzkontext erlangt wird, der von der Eingabeschnittstelle (54) und/oder von der Erfassungsschnittstelle (56) definiert wird.

13. Verfahren nach Anspruch 12, umfassend die Aktivierung der Eingabeschnittstelle (54) durch den Nutzer, um ein neues Ziel oder eine neue Vorgabe des Einsatzes einzugeben und den neuen Einsatzkontext zu definieren, wobei der von der Berechnungsmaschine (58) definierte neue Einsatzplan ein Vorschaueinsatzplan (90) ist, der das neue Ziel und/oder die neue Vorgabe des Einsatzes berücksichtigt, die von dem Nutzer eingegeben werden.

14. Verfahren nach Anspruch 12 oder 13, umfassend die folgenden Schritte:
- Erfassen, durch die Erfassungsschnittstelle (56), eines Ereignisses, das die Vorgaben des Einsatzes, des Betriebszustands der Plattformen (14) und/oder der taktischen Umgebung verändert; und
- Übertragen, an die Berechnungsmaschine (58) des Einsatzes, von mindestens einer neuen Vorgabe, einem neuen Betriebszustand der Plattformen (14) und/oder einer neuen taktischen Umgebung;
wobei der von der Berechnungsmaschine (58) des Einsatzes berechnete neue Einsatzplan ein automatisch vorgeschlagener Einsatzplan (94) ist, der mindestens eine Änderung der Vorgaben des Einsatzes, des Betriebszustands der Plattformen (14) und/oder der taktischen Umgebung berücksichtigt, die durch das Ereignis hervorgerufen wurde, wobei der automatisch vorgeschlagene Einsatzplan (94) vorteilhafterweise von der Berechnungsmaschine (58) des Einsatzes ohne Anforderung eines Nutzers berechnet wird.

## Claims

1. A system (10) for managing an air mission plan intended to be run by a plurality of platforms (14) performing a plurality of tasks, the system (10) comprising:
- an input interface (54), for users, of the objectives and constraints of the mission;
- an acquisition interface (56) of operational states of the platforms (14) performing the mission tasks and acquiring tactical environment data around the platforms (14);
- a mission computation engine (58), suitable for determining a mission plan comprising a list of tasks to be performed in order to fulfill the mission objectives while respecting the constraints thereof;
- at least one display (42, 43) and one display management assembly (44) on the display (42, 43), suitable for displaying, on the display (42, 43), at least one summary window (46, 48) comprising information representative of tasks of a mission plan established on the basis of a current mission context;
the input interface (54) and/or the acquisition interface (56) is able to be activated to define at least one new mission context comprising at least one objective, a constraint, an operational state and/or a tactical environment different from an objective, a constraint, an operational state and/or a tactical environment, respectively, of the current mission context,
**characterized in that** the mission computation engine (58) is able to determine a mission plan comprising an allocation of tasks between the platforms (14) by taking account of the operational state of the platforms (14) and the tactical environment around the platforms (14), the mission plan computed by the mission computation engine (58) comprising, for each platform (14), a sequenced list of tasks which the platform (14) must perform, associated with a flight plan for the platform (14);
the mission computation engine (58) being able to be activated to determine a new mission plan based on the new mission context defined by the input interface (54) and/or by the acquisition interface (56),
the display management assembly (44) being able to display, on the summary window (46, 48), information representative of tasks of at least one new mission plan obtained by the computation engine (58) based on the new mission context defined by the input interface (54) and/or by the acquisition interface (56).

2. The system (10) according to claim 1, wherein, after determining the new mission plan, the display management assembly (44) is able to display, on the summary window (46, 48), at least one validation button (68) for the new mission plan, able to be selected by the user to activate the new mission plan and replace the current mission plan.

3. The system (10) according to any one of claims 1 or 2, wherein the mission computation engine (58) is adapted to determine a plurality of new alternative mission plans based on the same new mission context defined by the input interface (54) and/or by the acquisition interface (56), the display management assembly (44) being able to display, successively or simultaneously on the display (42, 43), the information representative of each new mission plan determined by the mission computation engine (58) based on the same new mission context defined by the input interface (54) and/or by the acquisition interface (56).

4. The system (10) according to any one of the preceding claims, wherein the input interface (54) is suitable for being activated by the user to input a new objective or a new constraint of the mission and to define the new mission context, the new mission plan defined by the computation engine (58) being a previewed mission plan (90) taking into account the new objective and/or the new constraint of the mission entered by the user.

5. The system (10) according to claim 4, wherein, after entering the new objective and/or the new constraint, the display management assembly (44) is able to display information representative of the modifications (86) of the mission objective and/or constraint, before the activation of the mission computation engine (58), and a preview button (64) able to be selected by the user to activate the mission computation engine (58) and define the previewed mission plan (90).

6. The system (10) according to any one of the preceding claims, wherein the acquisition interface (56) able to detect an event modifying the constraints of the mission, of the operational state of the platforms (14), and/or of the tactical environment and to transmit, to the mission computation engine (58), at least one new constraint, a new operational state of the platforms (14), and/or a new tactical environment, the new mission plan computed by the mission computation engine (58) being an automatically proposed mission plan (94) taking into account at least one modification of the constraints of the mission, the operational state of the platforms (14) and/or the tactical environment having been generated by the event, the mission computation engine (58) possibly being able to compute the proposed mission plan automatically (94) without a request from a user.

7. The system (10) according to any one of the preceding claims, wherein the sequenced list of tasks to be performed comprises, for each task, at least one resource to be used for the task, a usage mode of the or each resource, a waypoint defining the start of the task and/or a trajectory to be taken for this task.

8. The system (10) according to any one of the preceding claims, wherein the flight plan comprises all the waypoints corresponding to each task to be performed by the platform (14), the trajectories to be performed for the task and/or the trajectories of junctions between the waypoints.

9. The system (10) according to any one of the preceding claims, wherein the summary window (46) of a current mission plan comprises a geographical view (100) of the terrain in which the mission is carried out, the information representative of the current mission plan (80) being represented on the geographical view (100), the information representative of the new mission plan being able to be represented in superposition or in substitution of the information representative of the current mission plan (80) on the geographical view.

10. The system (10) according to any one of the preceding claims, wherein the summary window (48) of the current mission plan comprises a table of successive tasks of the current mission plan, the table of successive tasks being able to be modified by the display management assembly (44) for displaying, in addition or in substitution, the specific tasks of the new mission plan.

11. The system (10) according to any one of the preceding claims, wherein the display management assembly (44) is adapted to display a time tracking window (106) listing, for the current mission plan, the successive tasks (108) of an individual platform (14), or of a group of platforms (14), on a timeline (110).

12. A method of managing an air mission plan comprising the following steps:
- providing a management system (10) according to any one of the preceding claims;
- inputting mission objectives and constraints by a user using the input interface (54);
- acquiring, via the acquisition interface (56), operational states of the platforms (14) performing the mission tasks and/or tactical environment data around the platforms (14);
- determining, via the mission computation engine (58), a mission plan comprising a list of tasks to be carried out to fulfill the mission objectives while respecting the constraints thereof;
- displaying, on the display (42, 43) via the display management assembly (44), at least one summary window (46, 48) comprising information representative of tasks of a mission plan established based on a current mission context;
- defining, via the input interface (54) and/or the interface of at least one new mission context comprising at least one objective, a constraint, an operational state and/or a tactical environment different from an objective, a constraint, an operational state and/or a tactical environment, respectively, of the current mission context;
**characterized by** the following steps:
- determining, via the mission computation engine (58), the mission plan comprising allocating tasks between the platforms (14) while taking account of the operational state (14) and the tactical environment around the platforms (14), the mission plan computed by the mission computation engine (58) comprising, for each platform (14), a sequenced list of tasks which the platform (14) must perform, associated with a flight plan for the platform (14);
- activating the mission computation engine (58) to determine a new mission plan based on the new mission context defined by the input interface (54) and/or by the acquisition interface (56);
- displaying, via the display management assembly (44), on the summary window (46, 48), information representative of tasks of at least one new mission plan obtained by the computation engine (58) based on the new mission context defined by the input interface (54) and/or by the acquisition interface (56).

13. The method according to claim 12, comprising activating the user input interface (54) to enter a new mission objective or constraint and define the new mission context, the new mission plan defined by the computation engine (58) being a previewed mission plan (90) taking into account the new objective and/or the new constraint of the mission entered by the user.

14. The method according to claim 12 or 13, comprising the following steps:
- detecting, via the acquisition interface (56), an event modifying the constraints of the mission, the operational state of the platforms (14), and/or the tactical environment; and
- transmitting, to the mission computation engine (58), at least one new constraint, a new operational state of the platforms (14), and/or a new tactical environment;
the new mission plan computed by the mission computation engine (58) being an automatically proposed mission plan (94) taking into account at least one modification of the constraints of the mission, of the operational state of the platforms (14) and/or of the tactical environment having been generated by the event, the automatically proposed mission plan (94) being advantageously computed by the mission computation engine (58) without a request from a user.
